# EUROPÄISCHE PATENTSCHRIFT

(11) **EP 2 128 076 B1**
(45) Veröffentlichungstag und Bekanntmachung des Hinweises auf die Patenterteilung: **07.05.2014**
(21) Anmeldenummer: 09005663.1
(22) Anmeldetag: 22.04.2009
(51) Int. Cl.: B66F 9/08, B66F 9/16

(54) **Hubanordnung für ein Flurförderzeug**
Lifting assembly for an industrial truck
Agencement de levage pour un chariot de manutention

(30) Priorität: 30.05.2008 DE 102008026130
(43) Veröffentlichungstag der Anmeldung: 02.12.2009
(73) Patentinhaber: OM Carrelli Elevatori S.p.A., 20020 Lainate (MI) (IT)
(72) Erfinder: Streiff, Patrick, 60500 Chantilly (FR)
(74) Vertreter: Geirhos, Johann

(56) Entgegenhaltungen:
- DE-A1- 3 840 748
- DE-A1- 19 525 723
- US-A- 3 083 853

## Beschreibung

Die Erfindung betrifft eine Hubanordnung für ein Flurförderzeug mit einem entlang eines Hubgerüsts mittels Führungsrollen auf- und abbewegbar geführten Hubschlitten, an dem eine Lastgabel befestigt ist, welche in unbeladenem Zustand im Wesentlichen parallel zu einer Fahrbahnoberfläche ausgerichtet ist und die durch die Gewichtskraft einer aufgenommenen Last elastisch verformbar ist, wobei mindestens eine Führungsrolle verstellbar an dem Hubschlitten gelagert ist, derart, dass die Position des Hubschlittens relativ zum Hubgerüst aufgrund der Gewichtskraft einer aufgenommenen Last selbsttätig veränderbar ist, sodass eine elastische Verformung der Lastgabel zumindest teilweise kompensierbar oder überkompensierbar ist, wobei die mindestens eine verstellbare Führungsrolle mittels eines Exzenters an dem Hubschlitten gelagert ist und ein Federelement vorgesehen ist, das bei nicht beladener Lastgabel die Position des Hubschlittens relativ zum Hubgerüst vorgibt.

Flurförderzeuge sind Fahrzeuge zum innerbetrieblichen Warentransport, die in der Regel zum Transportieren und Stapeln von auf Paletten oder in Gitterboxen befindlichen Waren eingesetzt werden. Mit zwei im Wesentlichen horizontal ausgerichteten Gabelzinken der Lastgabel kann die Palette oder die Gitterbox unterfahren und anschließend angehoben werden. Die Lastgabel ist an einem Hubschlitten befestigt, welcher entlang eines Hubgerüsts anhebbar und absenkbar ist. Hierzu weist der Hubschlitten Führungsrollen auf, die in einem Profil des Hubgerüsts geführt sind. In der Regel sind ein oberes Führungsrollenpaar und ein unteres Führungsrollenpaar vorgesehen. Die beiden Rollen eines Führungsrollenpaares sind in der Regel koaxial zueinander angeordnet. Die Lastgabel und der Hubschlitten können hierbei von getrennten Bauteilen oder von einem gemeinsamen Bauteil gebildet sein.

Größere Flurförderzeuge, wie beispielsweise Gegengewichtsgabelstapler weisen eine von einer Bedienperson des Flurförderzeugs betätigbare Neigevorrichtung auf, mit der die Gabelzinken der Lastgabel aktiv nach unten oder nach oben geneigt werden können.

Bei kleineren Flurförderzeugen, beispielsweise bei mitgängergeführten Hochhubwagen oder bei Fahrerstandhubwagen, ist die Neigung der Lastgabel hingegen meist nicht aktiv einstellbar. Hier tritt, wenn schwere Lasten angehoben werden, der unerwünschte Effekt auf, dass sich die Lastgabel aufgrund einer elastischen Verformung der Lastgabel, des Hubschlittens und des Hubgerüsts nach unten neigt. Um dies zumindest teilweise zu kompensieren, ist es bekannt, die Lastgabel in unbeladenem Zustand leicht nach oben geneigt anzuordnen. Diese Neigung der Lastgabel nach oben erschwert jedoch das Einfahren der unbeladenen Lastgabel in eine Palette oder Gitterbox.

Aus der US 3 083 853 A ist eine gattungsgemäße Hubanordnung bekannt. Die Hubanordnung umfasst einen in einem Hubgerüst anhebbaren Hubschlitten, dessen unteren Führungsrollen in jeweils einem Exzenter an dem Hubschlitten gelagert sind. Die Exzenter sind jeweils mit einem nach vorne weisenden Hebelarm versehen. Mittels Zapfen sind die Hebelarme der beiden Exzenter an einem zwischen den beiden Exzentern angeordneten Querbügel gelenkig angelenkt. An dem Querbügel sind untere Enden von Druckfedern abgestützt, die mit den oberen Enden an einer Querplatte des Hubschlittens angreifen. Die Druckfedern beaufschlagen den Exzenter mittels eines Hebelarms an einen Anschlag des Hubschlittens. An dem Querbügel sind weiterhin Lastketten angelenkt. Bei einer auf den Lastgabeln befindliche Last wird beim Anhaben des Hubschlittens über die Lastketten der Querbügel entgegen der Kraft der Druckfedern nach oben bewegt, so dass die Exzenter mit den unteren Führungsrollen gedreht und entsprechend die Spitzen der Lastgabeln nach oben abgewinkelt werden.

Der vorliegenden Erfindung liegt die Aufgabe zugrunde, eine Hubanordnung für ein Flurförderzeug zur Verfügung zu stellen, mit der in einfacher Weise eine unerwünschte Neigung der Lastgabel vermieden wird.

Diese Aufgabe wird erfindungsgemäß dadurch gelöst, dass das Federelement einerseits an dem Hubschlitten abgestützt ist und andererseits direkt an dem Exzenter angreift sowie ein Zugmittel des Hubgerüsts an dem Exzenter angreift und an dem Exzenter befestigt ist. Die verstellbare Führungsrolle - oder das verstellbare Führungsrollenpaar - verändert seine Position relativ zum Hubschlitten in Abhängigkeit von dem Gewicht einer auf der Lastgabel befindlichen Last. Dies erfolgt durch eine mechanische Kraftumlenkung. Je größter die Gewichtskraft einer auf der Lastgabel befindlichen Last ist, umso weiter neigt sich der Hubschlitten nach hinten - die Spitzen der Gabelzinken der Lastgabel bewegen sich dadurch nach oben, entgegen der Richtung der elastischen Verformung durch das Lastgewicht. Hierzu ist mindestens eine verstellbare Führungsrolle mittels eines Exzenters an dem Hubschlitten gelagert. Durch Drehen des Exzenters verändert sich die Position der Führungsrolle relativ zum Hubschlitten. Da die Führungsrolle in dem Profil des Hubgerüsts festgelegt ist, wird durch Drehen des Exzenters der Hubschlitten geneigt. Die anderen, nicht verstellbaren Führungsrollen sind in herkömmlicher Weise in dem Profil des Hubgerüsts geführt. Das Federelement gibt bei nicht beladener Lastgabel die Position des Hubschlittens relativ zum Hubgerüst vor. Das Federelement spannt den Hubschlitten in eine Position vor, in der die Zinken der unbeladenen Lastgabel im Wesentlichen waagrecht sind. Das Federelement wirkt dabei zwischen dem Hubschlitten und dem Exzenter, wobei es den Exzenter in einer Endposition hält. Das Federelement greift einerseits an dem Hubschlitten und andererseits an dem Exzenter an. Damit übt das Federelement auf den Exzenter eine Kraft aus und stützt sich dabei an dem Hubschlitten ab. Wenn die Kraft des Federelements versetzt zu einer ersten Exzenterachse in den Exzenter eingeleitet wird, übt das Federelement gleichzeitig ein Drehmoment auf den Exzenter aus. Ein Zugmittel des Hubgerüsts, beispielsweise eine Lastkette, greift an dem Exzenter an. Das Zugmittel nimmt die gesamte Gewichtskraft des Hubschlittens, der Lastgabel und der darauf befindlichen Last auf. Diese Gewichtskräfte werden über den Exzenter an dem Zugmittel abgestützt. Dadurch, dass das Zugmittel nicht direkt an dem Hubschlitten, sondern an dem Exzenter befestigt ist, kann das Zugmittel ein Drehmoment auf den Exzenter ausüben. Dies setzt voraus, dass die Zugkraft des Zugmittels versetzt zur ersten Exzenterachse in den Exzenter eingeleitet wird. Die von dem Zugmittel und von dem Federelement auf den Exzenter ausgeübten Drehmomente wirken einander entgegen. Bevorzugt weist das Hubgerüst zwei Zugmittel auf, wobei an jedem der beiden Exzenter und somit an beiden Führungsrollen des Führungsrollenpaars ein Zugmittel angreift.

Der Exzenter ist hierbei gemäß einer vorteilhaften Ausgestaltungsform der Erfindung drehbar um eine erste Exzenterachse an dem Hubschlitten gelagert und die Führungsrolle ist drehbar um eine zweite Exzenterachse an dem Exzenter gelagert, wobei die erste Exzenterachse und die zweite Exzenterachse parallel voneinander beabstandet sind.

Das Federelement ist derart angeordnet, dass die Gewichtskraft einer auf der Lastgabel befindlichen Last eine elastische Verformung des Federelements bewirkt. Hierbei wird der Exzenter durch die Gewichtskraft entgegen der Kraft des Federelements aus seiner Endposition heraus bewegt.

Mit besonderem Vorteil ist ein Teil der Oberfläche des Exzenters als Abrollfläche für das Zugmittel ausgebildet. In Abhängigkeit von der Rotationsposition des Exzenters legt sich ein kleinerer oder größerer Abschnitt des Zugmittels an der Abrollfläche an. Die Abrollfläche kann beispielsweise als teilkreisförmige Bahn gebildet sein, deren Mittelachse die erste Exzenterachse ist. Dies stellt sicher, dass der Hebelarm, mit dem die Kraft des Zugmittels auf den Exzenter wirkt, unabhängig von der Rotationsposition des Exzenters stets gleich ist.

Der Exzenter weist einen ersten, vorzugsweise verstellbaren Anschlag auf, der die Position des Exzenters bei unbeladener Lastgabel festlegt. Dieser erste Anschlag kommt bei unbeladener Lastgabel an einem Bauteil des Hubschlittens oder an einem Bauteil der Lastgabel zur Anlage.

Weiter weist der Exzenter einen zweiten, vorzugsweise verstellbaren Anschlag auf, der die Position des Exzenters bei maximal beladener Lastgabel festlegt. Der zweite Anschlag kommt bei maximal beladener Lastgabel an einem Bauteil des Hubschlittens oder an einem Bauteil der Lastgabel zur Anlage.

Weitere Vorteile und Einzelheiten der Erfindung werden anhand des in den schematischen Figuren dargestellten Ausführungsbeispiels näher erläutert. Dabei zeigt
- Figur 1: ein gattungsgemäßes, als Hochhubwagen ausgeführtes Flurförderzeug,
- Figur 2: eine erfindungsgemäße Hubanordnung in unbeladenem Zustand,
- Figur 3: die obere Führungsrolle im Detail,
- Figur 4: die Hubanordnung in beladenem Zustand,
- Figur 5: die obere Führungsrolle im Detail.

Figur 1 zeigt ein gattungsgemäßes, als deichselgeführter Hochhubwagen ausgebildetes Flurförderzeug. Das Flurförderzeug besitzt einen Antriebsteil mit einem lenkbaren Antriebsrad 11. Das Antriebsrad 11 kann durch Schwenken einer Lenkdeichsel 12 um eine vertikale Achse gelenkt werden. Lastseitig besitzt das Flurförderzeug zwei nicht oder nur geringfügig höhenverstellbare Radarme 13 mit jeweils einer Laufrolle 14.

Ein Hubwerk des Flurförderzeugs umfasst ein nach oben teleskopisch ausfahrbares Hubgerüst 15. Ein Hubschlitten 16 ist mit einem Paar unterer Führungsrollen 17 und einem Paar oberer Führungsrollen 18 in einem Profil des Hubgerüsts 15 geführt. An dem Hubschlitten 16 ist eine Lastgabel 19 befestigt, die gemeinsam mit dem Hubschlitten 16 nach oben und unten bewegt wird. In der dargestellten unteren Endposition der Lastgabel 17 sind die ein U-förmiges Profil aufweisenden Gabelzinken der Lastgabel 17 auf die Radarme 13 abgesenkt und umschließen die Radarme 13 von oben.

Mit gestrichelten Linien sind der Hubschlitten 16a, die unteren Führungsrollen 17a, die oberen Führungsrollen 18a und die Lastgabel 19a in einer angehobenen Position dargestellt. Rechts neben dem Flurförderzeug ist ein Lagerregal 20 mit zwei darin abgestellten Paletten 21 abgebildet. Zu erkennen ist, wie durch Bewegen des Flurförderzeugs nach in der Zeichnung rechts die Lastgabel 19 in die untere bzw. in die obere Palette eingefahren werden kann. Die Gabelzinken der unbeladenen Lastgabel 19 sind parallel zu der Fahrbahnoberfläche und damit auch parallel zu den Einfahröffnungen der Paletten 21 ausgerichtet. Das Einstellen der Höhe der Lastgabel 19 und das Einfahren der Lastgabel 19 in die Palette ist dadurch besonders einfach.

Wenn sich auf der Lastgabel 19 eine Last befindet, bewirkt die Gewichtskraft der Last eine elastische Verformung der Bauteile der Hubanordnung, sodass die Lastgabel 19 schräg nach unten geneigt wäre. Eine solche Neigung der beladenen Lastgabel 19 ist unerwünscht und wird mit der in den Figuren 2 bis 5 im Detail dargestellten erfindungsgemäßen Anordnung vermieden.

Figur 2 zeigt die erfindungsgemäße Hubanordnung in unbeladenem Zustand. Hierbei sind - wie oben erläutert - die Gabelzinken der Lastgabel 19 parallel zur Fahrbahn. Die von den Mittelsachsen der Führungsrollen 17, 18 definierte Ebene ist senkrecht zu den Gabelzinken 19. Hierbei sind die unteren Führungsrollen 17 direkt an dem Hubschlitten 16 gelagert. Die oberen Führungsrollen 18 sind hingegen an einem Exzenter 1 gelagert, welcher wiederum drehbar am Hubschlitten 16 gelagert ist. Ein als Lastkette ausgeführtes Zugmittel 2, das die Gewichtskraft der Lastgabel 19 aufnimmt, greift an dem Exzenter 1 an.

In Figur 3 ist diese Anordnung im Detail dargestellt. Der Exzenter 1 ist an einer ersten Exzenterachse 3 drehbar an dem Hubschlitten 16 gelagert. An einer zweiten Exzenterachse 4 ist die Führungsrolle 18 an dem Exzenter 1 gelagert. Bei unbeladener Lastgabel 19 befinden sich die beiden Exzenterachsen 3, 4 genau übereinander im Abstand D. Diese Lage des Exzenters 1 ist durch einen ersten Anschlag 5 definiert, der an dem Exzenter 1 befestigt ist und an einem Bauteil des Hubschlittens 16 anliegt. In dieser Position wird der Exzenter 1 durch ein Federelement 7 gehalten, welches sich an dem Hubschlitten 16 abstützt und auf den Exzenter 1 ein Drehmoment im Gegenuhrzeigersinn ausübt.

Das Zugmittel 2 greift ebenfalls an dem Exzenter 1 an, ist an einer Abrollfläche des Exzenters 1 umgelenkt und ist dann im Hubgerüst 15 nach oben geführt. Die auf das Zugmittel 2 wirkende Zugkraft, deren Größe vom Gewicht einer auf der Lastgabel 19 befindlichen Last abhängt, übt auf den Exzenter 1 ein Drehmoment im Uhrzeigersinn aus. Bei unbeladener Lastgabel 19 ist das durch das Zugmittel 2 aufgebrachte Drehmoment kleiner als das durch das Federelement 7 aufgebrachte Drehmoment, sodass sich der Exzenter 1 in der durch den Anschlag 5 definierten Endposition befindet.

In den Figuren 4 und 5 ist dieselbe Anordnung mit einer auf der Lastgabel 19 befindlichen Last 30 dargestellt. Das von dem Zugmittel 2 auf den Exzenter 1 ausgeübte Drehmoment ist nun so groß, dass der Exzenter 1 entgegen der Kraft des Federelements 7 im Uhrzeigesinn gedreht ist, bis der zweite Anschlag 6 an dem Hubschlitten 16 zur Anlage kommt. Die erste Exzenterachse 3, die den Exzenter 1 mit dem Hubschlitten 16 verbindet, ist nun relativ zur zweiten Exzenterachse 4 nach in der Zeichnung links versetzt. Der Hubschlitten 16 und die Lastgabel 19 werden hierdurch insgesamt im Gegenuhrzeigersinn geschwenkt, sodass die Spitzen der Gabelzinken nach oben versetzt sind. Die beladene Lastgabel 19 wird also nach hinten geneigt. Damit wird die elastische Verformung der Hubanordnung aufgrund der Gewichtskraft der Last 30 ausgeglichen und sogar geringfügig überkompensiert.

Die in den Figuren 3 und 5 dargestellte Anordnung mit Exzenter 1, Federelement 7 und Zugmittel 2 ist bei jeder der beiden oberen Führungsrollen 18 vorhanden.

Die Auslenkung des Exzenters 1 ist abhängig von der Gewichtskraft der auf der Lastgabel 19 befindlichen Last. Bei mittelschwerer Last stellt sich die Lage des Exzenters 1 auf eine Position zwischen den durch die Anschläge 5, 6 definierten Endpositionen ein. Die Anschläge 5, 6 sind einstellbar, sodass die Horizontalposition und die maximale Neigung der Lastgabel 19 bei der Montage der Hubanordnung justiert werden können.

## Patentansprüche

1. Hubanordnung für ein Flurförderzeug mit einem entlang eines Hubgerüsts (15) mittels Führungsrollen (17, 18) auf- und abbewegbar geführten Hubschlitten (16), an dem eine Lastgabel (19) befestigt ist, welche in unbeladenem Zustand im Wesentlichen parallel zu einer Fahrbahnoberfläche ausgerichtet ist und die durch die Gewichtskraft einer aufgenommenen Last (30) elastisch verformbar ist, wobei mindestens eine Führungsrolle (18) verstellbar an dem Hubschlitten (16) gelagert ist, derart, dass die Position des Hubschlittens (16) relativ zum Hubgerüst (15) aufgrund der Gewichtskraft einer aufgenommenen Last (30) selbsttätig veränderbar ist, sodass eine elastische Verformung der Lastgabel (19) zumindest teilweise kompensierbar oder überkompensierbar ist, wobei die mindestens eine verstellbare Führungsrolle (18) mittels eines Exzenters (1) an dem Hubschlitten (16) gelagert ist und ein Federelement (7) vorgesehen ist, das bei nicht beladener Lastgabel (19) die Position des Hubschlittens (16) relativ zum Hubgerüst (15) vorgibt, **dadurch gekennzeichnet, dass** das Federelement (7) einerseits an dem Hubschlitten (16) abgestützt ist und andererseits direkt an dem Exzenter (1) angreift sowie ein Zugmittel (2) des Hubgerüsts (15) an dem Exzenter (1) angreift und an dem Exzenter (1) befestigt ist.

2. Hubanordnung nach Anspruch 1, **dadurch gekennzeichnet, dass** der Exzenter (1) drehbar um eine erste Exzenterachse (3) an dem Hubschlitten (16) gelagert ist und die Führungsrolle (18) drehbar um eine zweite Exzenterachse (4) an dem Exzenter (1) gelagert ist, wobei die erste Exzenterachse (3) und die zweite Exzenterachse (4) parallel voneinander beabstandet sind.

3. Hubanordnung nach Anspruch 1 oder 2, **dadurch gekennzeichnet, dass** das Federelement (7) derart angeordnet ist, dass die Gewichtskraft einer auf der Lastgabel (19) befindlichen Last (30) eine elastische Verformung des Federelements (7) bewirkt.

4. Hubanordnung nach einem der Ansprüche 1 bis 3, **dadurch gekennzeichnet, dass** ein Teil der Oberfläche des Exzenters (1) als Abrollfläche für das Zugmittel (2) ausgebildet ist.

5. Hubanordnung nach einem der Ansprüche 1 bis 4, **dadurch gekennzeichnet, dass** der Exzenter (1) einen ersten, vorzugsweise verstellbaren Anschlag (5) aufweist, der die Position des Exzenters (1) bei unbeladener Lastgabel (19) festlegt.

6. Hubanordnung nach Anspruch 5, **dadurch gekennzeichnet, dass** der erste Anschlag (5) bei unbeladener Lastgabel (19) an einem Bauteil des Hubschlittens (16) oder an einem Bauteil der Lastgabel (19) zur Anlage kommt.

7. Hubanordnung nach einem der Ansprüche 1 bis 6, **dadurch gekennzeichnet, dass** der Exzenter (1) einen zweiten, vorzugsweise verstellbaren Anschlag (6) aufweist, der die Position des Exzenters (1) bei maximal beladener Lastgabel (19) festlegt.

8. Hubanordnung nach Anspruch 7, **dadurch gekennzeichnet, dass** der zweite Anschlag (6) bei maximal beladener Lastgabel (19) an einem Bauteil des Hubschlittens (16) oder an einem Bauteil der Lastgabel (19) zur Anlage kommt.

## Claims

1. Lifting arrangement for an industrial truck having a lifting carriage (16) which is guided such that it can be moved up and down along a lifting frame (15) by means of guide rollers (17, 18), to which lifting carriage (16) a load fork (19) is fastened which is oriented substantially parallel to a roadway surface in the unloaded state and which can be deformed elastically by the weight of a received load (30), at least one guide roller (18) being mounted adjustably on the lifting carriage (16) in such a way that the position of the lifting carriage (16) can be changed automatically relative to the lifting frame (15) on account of the weight of a received load (30), with the result that an elastic deformation of the load fork (19) can be compensated at least partially or can be over-compensated, the at least one adjustable guide roller (18) being mounted on the lifting carriage (16) by means of an eccentric (1), and a spring element (7) being provided which defines the position of the lifting carriage (16) relative to the lifting frame (15) in the case of a non-loaded load fork (19), **characterized in that** the spring element (7) is supported on one side on the lifting carriage (16) and acts directly on the eccentric (1) on the other side, and a drive means (2) of the lifting frame (15) acts on the eccentric (1) and is fastened to the eccentric (1).

2. Lifting arrangement according to Claim 1, **characterized in that** the eccentric (1) is mounted on the lifting carriage (16) such that it can be rotated about a first eccentric axis (3), and the guide roller (18) is mounted on the eccentric (1) such that it can be rotated about a second eccentric axis (4), the first eccentric axis (3) and the second eccentric axis (4) being spaced apart from one another in parallel.

3. Lifting arrangement according to Claim 1 or 2, **characterized in that** the spring element (7) is arranged in such a way that the weight of a load (30) which is situated on the load fork (19) brings about an elastic deformation of the spring element (7).

4. Lifting arrangement according to one of Claims 1 to 3, **characterized in that** a part of the surface of the eccentric (1) is configured as a rolling face for the drive means (2).

5. Lifting arrangement according to one of Claims 1 to 4, **characterized in that** the eccentric (1) has a first, preferably adjustable stop (5) which fixes the position of the eccentric (1) in the case of a non-loaded load fork (19).

6. Lifting arrangement according to Claim 5, **characterized in that** the first stop (5) comes into contact with a component of the lifting carriage (16) or with a component of the load fork (19) in the case of a non-loaded load fork (19).

7. Lifting arrangement according to one of Claims 1 to 6, **characterized in that** the eccentric (1) has a second, preferably adjustable stop (6) which fixes the position of the eccentric (1) in a case of a load fork (19) with a maximum loading.

8. Lifting arrangement according to Claim 7, **characterized in that** the second stop (6) comes into contact with a component of the lifting carriage (16) or with a component of the load fork (19) in the case of a load fork (19) with a maximum loading.

## Revendications

1. Agencement de levage pour un chariot de manutention comprenant un chariot de levage (16) guidé de manière déplaçable de haut en bas le long d'une structure de levage (15) au moyen de rouleaux de guidage (17, 18), sur lequel est fixée une fourche de charge (19) qui est orientée dans l'état non chargé essentiellement parallèlement à une surface de la chaussée et qui peut être déformée élastiquement sous l'effet du poids d'une charge reçue (30), au moins un rouleau de guidage (18) étant monté de manière déplaçable sur le chariot de levage (16), de telle sorte que la position du chariot de levage (16) par rapport à la structure de levage (15) puisse être modifiée automatiquement en fonction du poids d'une charge reçue (30), de sorte qu'une déformation élastique de la fourche de charge (19) puisse être au moins partiellement compensée ou surcompensée, l'au moins un rouleau de guidage réglable (18) étant monté au moyen d'un excentrique (1) sur le chariot de levage (16) et un élément de ressort (7) étant prévu, lequel, lorsque la fourche de charge (19) n'est pas chargée, prédéfinit la position du chariot de levage (16) par rapport à la structure de levage (15), **caractérisé en ce que** l'élément de ressort (7) est d'une part supporté sur le chariot de levage (16) et vient en prise d'autre part directement avec l'excentrique (1) et un moyen de traction (2) de la structure de levage (15) vient en prise également avec l'excentrique (1) et est fixé à l'excentrique (1).

2. Agencement de levage selon la revendication 1, **caractérisé en ce que** l'excentrique (1) est monté à rotation autour d'un premier axe d'excentrique (3) sur le chariot de levage (16) et le rouleau de guidage (18) est monté à rotation autour d'un deuxième axe d'excentrique (4) sur l'excentrique (1), le premier axe d'excentrique (3) et le deuxième axe d'excentrique (4) pouvant être espacés l'un de l'autre en parallèle.

3. Agencement de levage selon la revendication 1 ou 2, **caractérisé en ce que** l'élément de ressort (7) est disposé de telle sorte que le poids d'une charge (30) se trouvant sur la fourche de charge (19) provoque une déformation élastique de l'élément de ressort (7).

4. Agencement de levage selon l'une quelconque des revendications 1 à 3, **caractérisé en ce qu'**une partie de la surface de l'excentrique (1) est réalisée sous forme de surface de roulement pour le moyen de traction (2).

5. Agencement de levage selon l'une quelconque des revendications 1 à 4, **caractérisé en ce que** l'excentrique (1) présente une première butée (5) de préférence réglable, qui fixe la position de l'excentrique (1) lorsque la fourche de charge (19) n'est pas chargée.

6. Agencement de levage selon la revendication 5, **caractérisé en ce que** la première butée (5), lorsque la fourche de charge (19) n'est pas chargée, vient en appui contre un composant du chariot de levage (16) ou contre un composant de la fourche de charge (19).

7. Agencement de levage selon l'une quelconque des revendications 1 à 6, **caractérisé en ce que** l'excentrique (1) présente une deuxième butée (6), de préférence réglable, qui fixe la position de l'excentrique (1) lorsque la fourche de charge (19) est chargée au maximum.

8. Agencement de levage selon la revendication 7, **caractérisé en ce que** la deuxième butée (6), lorsque la fourche de charge (19) est chargée au maximum, vient en appui contre un composant du chariot de levage (16) ou contre un composant de la fourche de charge (19).
